# EUROPÄISCHE PATENTSCHRIFT

(11) **EP 2 917 117 B1**
(45) Veröffentlichungstag und Bekanntmachung des Hinweises auf die Patenterteilung: **02.08.2017**
(21) Anmeldenummer: 13765956.1
(22) Anmeldetag: 19.09.2013
(51) Int. Cl.: B65B 39/00, B65B 39/02, B65B 63/02, B65B 5/04, B65B 25/00, B65B 1/24

(54) **MASCHINE UND VERFAHREN ZUM FÜLLEN VON BEUTELN**
MACHINE AND METHOD FOR FILLING BAGS
MACHINE ET PROCÉDÉ DE REMPLISSAGE DE SACS

(30) Priorität: 09.11.2012 DE 102012110800
(43) Veröffentlichungstag der Anmeldung: 16.09.2015
(73) Patentinhaber: KHS GmbH, 44143 Dortmund (DE); KHS USA, Inc., Waukesha, WI 53186 (US)
(72) Erfinder: VEIX, Scott, Bradenton, FL 34202 (US)
(74) Vertreter: Ehmer, Wilfried
(86) Internationale Anmeldenummer: PCT/EP2013/002827
(87) Internationale Veröffentlichungsnummer: WO 2014/072009

(56) Entgegenhaltungen:
- WO-A1-99/54213
- DE-A1- 19 714 245
- GB-A- 1 520 267
- US-A- 2 358 001
- US-A- 3 078 628
- US-A- 3 235 389
- US-A- 4 242 854
- US-A- 5 046 304

## Beschreibung

### Gebiet der Erfindung

Die Erfindung betrifft eine Maschine zum Füllen von Beuteln zum Beispiel mit Fleisch, Gemüse, Haustierfutter, Rinderwürstchen oder ähnlichen Produkten mit beliebigen Formen oder ungleicher Größe.

### Hintergrund der Erfindung

Flexible Beutel sind auf dem Fachgebiet gegenwärtig zum Abfüllen von zum Beispiel Getränken, Pulverprodukten usw. bekannt und in Verwendung, wie in WO 2011/072194 A2 beschrieben wurde. Aus diesem Grund werden die Produkte zum Beispiel durch eine Düsenanordnung in die Beutel gefüllt.

Im Falle von Produkten mit beliebigen Formen oder ungleicher Größe ist dieses Füllverfahren nicht anwendbar, da ein begrenzter Beutelöffnungsraum zum Einführen der Produkte in den Beutel vorhanden ist. Außerdem fließen einige dieser Produkte nicht frei in die Öffnung oder fallen nicht zur Gänze in den Beutel. Aus diesem Grund erfordern Beutelfüllmaschinen häufig, dass die Produkte von beliebiger Form vor dem Einleiten in den Beutel vorbehandelt und komprimiert werden. Diese Vorbehandlung oder Kompression macht oft von komplizierten Geräten Gebrauch, die sekundäre Produktvorbereitungssysteme definieren. An diesen sekundären Vorbereitungssystemen werden die betreffenden Produkte gewogen oder gezählt, zur Beutelmaschine befördert und müssen in einen Größenbereich verdichtet werden, der in die Beutelöffnung passt. Außerdem ist es notwendig, die Produkte anzutreiben, um zu gewährleisten, dass alle Produkte zur Gänze in den Beutel befördert werden.

Diese sekundären Produktvorbereitungssysteme sind häufig von der primären Beutelfüllmaschine getrennt, was Zeit und Raum kostet. Das heißt, die Produkte, welche die Vorbehandlung benötigen würden, werden auf einer getrennten Stufe vor dem Füllen der Beutel mit dem Produkt in den erforderlichen Größenbereich komprimiert oder verdichtet, der in die Beutelöffnung passt. In dieser Hinsicht verwendet der Markt mehrere Verfahren, um komplizierte Produkte wie diese zu handhaben.

Das gängigste Verfahren ist manuelles Beladen der Beutel. Dies erfordert großen Arbeitsaufwand, und das Fehlerpotenzial beim Laden des Produkts ist hoch. Ein weiterer Nachteil sind die langsame Durchsatzrate und das hohe Kontaminationspotenzial bei Lebensmittelprodukten. Andere Verfahren sind sehr kompliziert und teuer und umfassen oft viele Stufen oder Arbeitsgänge, um das Produkt zum Abfüllen bereit zu machen. Vorrichtungen zum Abfüllen von Produkten mit Kompressionskästen sind z.B. aus der WO 99/54213 A1, der GB 1 520 267 A und der US 5,046,304 bekannt.

### Aufgabe der Erfindung

Es ist daher eine Aufgabe der vorliegenden Erfindung, eine einfache Maschine zum Abfüllen von Produkten bereitzustellen, welche in der Lage ist, Produkte von beliebiger Form oder ungleicher Größe vorzubereiten und in Beutel zu führen und abzufüllen. Außerdem wird ein entsprechendes Verfahren zum Füllen von Beuteln benötigt.

### Kurzdarstellung der Erfindung und Vorteile

Diese und andere Aufgaben werden durch eine Maschine und ein Verfahren zum Füllen von Beuteln zum Beispiel mit Fleisch, Gemüse, Haustierfutter, Rinderwürstchen oder ähnlichen Produkten mit beliebigen Formen oder ungleicher Größe gemäß den unabhängigen Ansprüchen gelöst. Eine solche Vorrichtung umfasst ein Füllsystem zum Zuführen des Produkts; Mittel zum Komprimieren des Produkts und Bilden eines Weges zum Einleiten des Produkts in den offenen Beutel und Einführmittel zum Antreiben des Produkts entlang des Weges in den offenen Beutel, z. B. einen Standbeutel, umfasst. Gemäß dieser Erfindung wird eine Schale oder Büchse, die z. B. aus Kunststoff hergestellt ist und durch eine Aluminium- oder Kunststofffolie oder einen Aluminium- oder Kunststofffilm überzogen werden soll, nicht als Beutel betrachtet.

Bei dieser Beutelfüllmaschine gemäß der Erfindung werden die Prozesse des Füllens, Komprimierens und Einführens des Produkts in den offenen Beutel in einem Inline-Füllystem kombiniert. In diesem Zusammenhang überführt das Füllsystem die Produkte normalerweise durch herkömmliche Transportelemente und/oder durch die Schwerkraft zu den Kompressionsmitteln. Nach dem Erreichen der Kompressionsmittel wird das Produkt komprimiert. Eine Kraft öffnet das obere Ende des Beutels, so dass die Kompressionsmittel wenigstens teilweise in den offenen Beutel überführt werden. Aus diesem Grund ist das Mittel zum Komprimieren mit mindestens einem ersten Antrieb versehen, der zum Überführen der Mittel in den offenen Beutel betrieben werden kann.

Ein zweiter Antrieb, der mit den Kompressionsmitteln verbunden ist, wird zum Komprimieren des Produkts betrieben. Um einen Weg zum Zuführen des Produkts in den offenen Beutel zu bilden, kombiniert das Mittel zum Komprimieren einen Kompressionskasten und darauf folgende Entenschnabelklemmbacken in der Wegrichtung. Der Kompressionskasten sowie die Entenschnabelklemmbacken bilden normalerweise einen vollständigen und annähernd rechteckigen Weg von der Oberseite des Kompressionskastens, der dem Füllsystem gegenüberliegt, zur Unterseite der Entenschnabelklemmbacken, die in den offenen Beutel überführt werden. Dieser Weg mit der annähernd rechteckigen Querschnittform definiert den einheitlichen Weg für das Produkt, der am Auslass des Füllsystems beginnt und innerhalb des offenen Beutels endet, um das Laden aller Produkte in den Beutel zu gewährleisten. Dies wird durch eine einzige Maschine bzw. eine Maschinenstation und in einem daran anschließenden Arbeitsgang erreicht. Bei größeren Ladungen und schnelleren Füllraten kann eine Verpackungs- oder eine Beutelmaschine gemäß der Erfindung mit mehr als einer Station versehen werden, um den Durchsatz weiter zu erhöhen.

Auf jeden Fall funktioniert das System zur Kompression und Einführung von Produkten gemäß der Erfindung wie ein Ein-Stations-Multifunktionssystem, das Produkte vom Massengutladungssystem oder Füllsystem annimmt, sie komprimiert, ein Zwangsöffnen des Beutels, Fallenlassen des Produkts und endgültigen Einführen des Produkts in den offenen Beutel bereitstellt, um zu gewährleisten, dass das gesamte Produkt in den Beutel geladen wird. Die entenschnabelartigen Klemmbacken werden durch den zweiten Antrieb gemeinsam betätigt. In diesem Zusammenhang sind eine vordere und eine hintere Entenschnabelbacke vorgesehen. Daher werden die beiden Entenschnabelklemmbacken nur durch einen Antrieb, den zweiten Antrieb betätigt, was den Aufbau vereinfacht und Geld spart.

Der zweite Antrieb betätigt die beiden Entenschnabelklemmbacken zwischen einer offenen Position und einer geschlossenen Position. Die offene Position der beiden Entenschnabelklemmbacken ermöglicht es dem Produkt, die Kompressionsmittel zum Füllen des offenen Beutels zu verlassen, und gewährleistet, dass das Produkt zur Gänze von den Entenschnabelklemmbacken (und natürlich vom Kompressionskasten stromaufwärts) freigegeben und in den Beutel eingeführt wird. Die geschlossene Position der beiden Entenschnabelklemmbacken entspricht dem Komprimieren und Bewegen des Kompressionsmittels durch den ersten Antrieb in den Beutel.

Da der Kompressionskasten und die beiden darauf folgenden Entenschnabelklemmbacken einen einheitlichen Weg mit einer annähernd rechteckigen Querschnittsform bilden, weist der Weg zum Einleiten des Produkts in den offenen Beutel annähernd die Form eines Parallelepipeds auf. Das Einführmittel umfasst einen entsprechenden Ausstoßkopf, der an einer Ausstoßstange montiert ist. Der Ausstoßkopf wird in den Weg zum Einleiten des Produkts eingeführt, und zwar zuerst in den Kompressionskasten. Danach erreicht der Ausstoßkopf die Entenschnabelklemmbacken, um das Produkt zur Gänze aus den Kompressionsmitteln zu lösen. Dies wird in der geschlossenen Position des Kompressionskastens und der offenen Position der Entenschnabelklemmbacken erreicht.

Wie bereits erwähnt, kombiniert das Verfahren zum Füllen von Beuteln mit Produkten mit beliebigen Formen oder ungleicher Größe gemäß der Erfindung das Zuführen, das Komprimieren und das Übergeben sowie das Ausstoßen des Produkts in aufeinander folgenden Schritten in einer Anordnung. In dieser Hinsicht wird ein einfacher Aufbau der Einheit bereitgestellt, durch den Teile sowie die Notwendigkeit von viel Bedienungsaufwand neben regelmäßiger Reinigung und Wartung reduziert werden. Der Produktkontaktbereich der Maschine gemäß der Erfindung kann zur Reinigung und Desinfektion insbesondere bei Lebensmittelverpackungssystemen leicht aus der Maschine entfernt werden. Alle notwendigen Betriebsteile, wie Gleitstücke, Zylinder und Motoren bleiben auf der Maschine, um ihre Beschädigung durch aggressive Reinigungsverfahren und Chemikalien zu verhindern.

Die einzigartige Kombination von Produktkompressionskasten, Entenschnabel-in-Beutel-Kontaktstelle und Einführung in einer Alles-in-Einem-Anordnung ermöglicht die Handhabung des Produkts in einer einzelnen Anordnung anstelle seiner Weitergabe zwischen Anordnungen. Dies gewährleistet einen minimalen Produktverlust oder -ausschuss und ein schnelleres Laden in den Beutel, da sich alle Funktionen überlappen können. Die Entenschnabelanordnung fungiert nicht nur als die Beuteleingangsvorrichtung, sondern auch als eine Produktsammelstelle, die es dem anfänglich geladenen Produkt ermöglicht, zum Ende der geschlossenen Entenschnabelklemmbacken vorzurücken, um mehr Volumen zum Eingeben des Produkts bereitzustellen. Außerdem wird verhindert, dass sich Produkt am Ende der Füllstelle wölbt oder staut, wenn die Entenschnabelklemmbacken in ihrer offenen Position sind. Zum Komprimieren des Produkts mit den Kompressionsmitteln können Standardverfahren, wie beispielsweise horizontale Schiebetüren, bereitgestellt werden. Manuelles Aufbereiten und manuelles Laden der Produkte in die Beutel oder komplizierte und teure mechanische Systeme, die zu Fehlern neigen, werden weggelassen. Dies wird durch ein mechanisch einfaches System erreicht, das den Produkt- und Verpackungsausschuss reduziert und die Reinigung von in direktem Kontakt mit dem Produkt stehenden Teilen erleichtert. Dies reduziert zusätzlich den Wartungsaufwand mit weniger Verschleißteilen.

### Kurze Beschreibung der Zeichnungen

- **Figur 1**: ist eine perspektivische Ansicht einer Maschine zum Füllen von Beuteln gemäß der Erfindung;
- **Fig. 2 und 3**: stellen Teile der Mittel zum Komprimieren des Produkts dar, und
- **Fig. 4A bis 4E**: stellen die Hauptteile der Maschine in einer Seitenschnittansicht dar, welche die aufeinander folgenden Schritte des Verfahrens zum Füllen der Beutel gemäß der Erfindung wiedergibt.

Figur 1 ist eine perspektivische Übersicht einer Maschine zum Füllen von Beuteln 1 gemäß der Erfindung; Der jeweilige Beutel 1 wird an die Maschine mit einer Öffnung 2 an der Oberseite übergeben, um das Produkt darin aufzunehmen. Aus diesem Grund sind herkömmliche Übergabemittel vorgesehen, welche nicht zur Erfindung gehören und daher in den Zeichnungen nicht offenbart werden. Die einzufüllenden Produkte weisen beliebigen Formen oder eine ungleiche Größe auf, wie zum Beispiel Fleisch, Gemüse, Haustierfutter, Rinderwürstchen oder ähnliche Produkte.

Die betreffenden Produkte werden durch ein Füllsystem 3 herkömmlicher Struktur zugeführt. Das Füllsystem 3 kann zum Beispiel Transportelemente und/oder Zuführelemente für die Produkte umfassen, die in den Beutel 1 eingeführt werden sollen. Da das Füllsystem 3 auf eine herkömmliche Art und Weise funktioniert und keinen wichtigen Teil der Erfindung bildet, ist es durch einen Pfeil 3 dargestellt, der nur in Fig. 1 und 4A angezeigt ist. Dieser Pfeil 3 stellt den Einleitweg der Produkte durch Schwerkraft am Ende des Transports dar, um das Produkt in die Kompressionsmittel 4 zu überführen. Dieses Mittel 4 zum Komprimieren des Produkts bereitet nicht nur das Produkt zum Beladen des Beutels 1 infolge des Komprimierens vor, sondern bildet außerdem einen Weg 6 zum Einleiten des Produkts in den offenen Beutel 1. Der Weg 6 ist in Fig. 4C, die später beschrieben wird, am besten zu erkennen.

Fig. 1 stellt außerdem Einführmittel 5 dar, die das Produkt entlang des Weges 6 in den offenen Beutel 1 treiben. Die einzigartige Kombination von Mitteln 4 zum Komprimieren des Produkts und der Einführmittel 5 ermöglicht es, das Produkt in einer Maschine zu handhaben, statt es zwischen getrennten Anordnungen weiterzugeben. Dies gewährleistet minimalen Produktverlust oder -ausschuss. Das Beladen ist schneller, und alle Funktionen können andere Maschinenfunktionen, wie beispielsweise Transportieren oder Weitergeben des offenen Beutels 1 in die und aus der Maschine gemäß Fig. 1, überlappen. Dies erhöht den Durchsatz.

Im Einzelnen ist das Mittel 4 zum Komprimieren des Produkts mit mindestens einem ersten Antrieb 7 versehen, der zum Überführen der Mittel 4 in den offenen Beutel 1 betrieben werden kann. Der erste Antrieb 7 ist ein Vertikalantrieb 7, der zum Senken und Heben des Kompressionsmittels 4 in Bezug auf den offenen Beutel 1 betrieben werden kann. Aus diesem Grund ist der erste Antrieb 7, wie in Fig. 1 angeordnet, in Fig. 4B durch einen Pfeil dargestellt

In der Tat ist der offene Beutel 1 an der Maschine gemäß der Erfindung in einer Ladestation 8 befestigt. Nach der Aufnahme der einzufüllenden Produkte wird der Beutel 1 aus der Ladestation 8 zu einer anderen Maschine oder Anordnung entfernt, um versiegelt und mit einem Informationscode oder dergleichen versehen zu werden. Wie bereits erwähnt, kann sich der Transport des offenen Beutels 1 in die und aus der Ladestation 8 mit dem Komprimieren und Einleiten des Produkts in den Beutel überlappen, wie anschließend ausführlich beschrieben wird.

Die Ladestation 8 mit dem daran befestigten offenen Beutel 1 befindet sich stromabwärts am Ende des Weges 6, der im Wesentlichen durch die Mittel 4 zum Komprimieren des Produkts definiert wird. Stromaufwärts des Weges 6 ist das Füllsystem 3 angeordnet, wie aus Fig. 1 ersichtlich ist. Daher folgt das Produkt, das in den Beutel 1 eingeführt werden soll, dem Weg 6, welcher im Wesentlichen in vertikaler Richtung ausgerichtet ist. Der erste Antrieb 7 der Kompressionsmittel 4 funktioniert in vertikaler Richtung gemäß Fig. 1, welche in Fig. 4A bis 4E, die im Folgenden beschrieben werden, horizontal ausgerichtet ist. Ein zweiter Antrieb 9, 10 der Mittel 4 zum Komprimieren des Produkts kann zum Komprimieren des Produkts betrieben werden.

In diesem Zusammenhang ist das Mittel 4 zum Komprimieren des Produkts im Wesentlichen in zwei Teile, einen Kompressionskasten 11, 12, der in Fig. 2 dargestellt ist, und darauf folgende Entenschnabelklemmbacken 13, 14 stromabwärts gemäß Fig. 3, geteilt. Die Entenschnabelklemmbacken 13, 14 werden durch den zweiten Antrieb 9, 10 gemeinsam betätigt. Wenn das Mittel 4 zum Komprimieren des Produkts in zwei Teile geteilt ist, die in Fig. 2 und 3 dargestellt sind, ist auch das zweite Antriebsmittel 9, 10 geteilt.

Im Einzelnen umfasst der zweite Antrieb 9, 10 ein erstes Betätigungselement 9, das auf eine Kompressionsschaufel 12 wirkt, die stromabwärts gelenkig an einem dreiseitigen Behälter 11 angebracht ist, welche zusammen den Kompressionskasten 11, 12 bilden. Das zweite Betätigungselement 10 als Teil des zweiten Antriebs 9, 10 wirkt auf die Entenschnabelklemmbacken 13, 14. Um diese gemeinsame Bewegung zu erreichen, ist die vordere Entenschnabelklemmbacke 13 mit einer Welle 15 verbunden, die drehbar innerhalb eines Rahmens 16 getragen wird. Das zweite Betätigungselement 10 ist durch eine Stoßstange 17 mit der Welle 15 verbunden. Eine weitere Stoßstange 19 verbindet eine Welle 18 zum drehbaren Montieren der hinteren Entenschnabelklemmbacke 14 am Rahmen 16.

Wenn das zweite Betätigungselement 10 gegen den Uhrzeigersinn um seine Achsen in Fig. 3 angetrieben wird, zwingt die Stoßstange 17 die vordere Entenschnabelklemmbacke 13, sich im Uhrzeigersinn um die Welle 15 zu drehen, so dass sich die vordere Entenschnabelklemmbacke 13 öffnet. Die Richtung im Uhrzeigersinn des zweiten Betätigungselements 10 zwingt die Welle 18 der hinteren Entenschnabelklemmbacke 14, sich gegen den Uhrzeigersinn zu drehen, so dass die hintere Entenschnabelklemmbacke 14 ebenfalls geöffnet wird. Daher ist das zweite Betätigungselement 10 in der Lage, die beiden Entenschnabelklemmbacken 13. 14 zwischen einer offenen Position gemäß Fin 4C bis 4E und einer geschlossenen Position zu betätigen, wie in Fig. 4A und 4B dargestellt wurde.

Der zweite Antrieb 9, 10 umfasst außerdem das erste Betätigungselement 9, welches mit der Kompressionsschaufel 12 verbunden ist, die stromabwärts des Weges 6 gelenkig am Behälter 11 angebracht ist. In dieser Hinsicht kann die Kompressionsschaufel 12 zwischen einer offenen Position zur Aufnahme des Produkts gemäß Fig. 1 und 4A und einer geschlossenen Position betätigt werden, die in Fig. 4B bis Fig. 4E dargestellt ist. In dieser geschlossenen Position definieren die Kompressionsschaufel 11 bzw. der Kompressionskasten 11, 12 zusammen mit den beiden Entenschnabelklemmbacken 13, 14 den Weg 6 zum Einleiten der Produkts in den offenen Beutel 1. Dieser Weg 6 entspricht der geschlossenen Position des Kompressionskastens 11, 12 und der offenen Position der beiden Entenschnabelklemmbacken 13, 14.

In dieser Position, d. h. der geschlossenen Position des Kompressionskastens 11, 12 und der offenen Position der beiden Entenschnabelklemmbacken 13, 14 gemäß Fig. 4C bis 4E, ist das Einführmittel 5 in der Lage, die das Produkt entlang des Weges 6 in den offenen Beutel 1 zu treiben. Das Einführmittel 5 umfasst einen Ausstoßkopf 20 und eine Ausstoßstange 21. Der Ausstoßkopf 20 ist an der Ausstoßstange 21 montiert. Die Ausstoßstange 21 und der Ausstoßkopf 20 bewegen sich im Wesentlichen in einer vertikalen Richtung, d. h. in der gleichen Richtung wie der Weg 6, so dass der Ausstoßkopf 20 dem Weg 6 folgen kann. Aus diesem Grund ist die Ausstoßstange 21 verschiebbar mit einem vertikalen Gleitstück 23 der Maschine verbunden und umfasst einen Einführantrieb 25.

Der Weg 6 zum Einleiten des Produkts in den offenen Beutel 1 weist annähernd die Form eines Parallelepipeds auf, wie bei einem Vergleich zum Beispiel von Fig. 1 und 4B zu erkennen ist. In der Tat bilden der Kompressionskasten 11, 12 sowie die Entenschnabelklemmbacken 13, 14 den Weg 6, welcher eine rechteckige Querschnittsform aufweist. Der Ausstoßkopf 20 passt in die Parallelepipedform des Weges 6 zum Einleiten des Produkts von einem Einlass der Kompressionsmittel 4 zu einem Auslass der Kompressionsmittel 4 bei der Überführung in den offenen Beutel 1.

Fig. 1 stellt den Ausstoßkopf 20 in einer Position in der Nähe des Einlasses der Kompressionsmittel 4 dar, während Fig. 4D den Ausstoßkopf 20 zeigt, wie er den Auslass der Kompressionsmittel 4 erreicht. In dieser Position (vergleiche Fig. 4D) gewährleistet der Ausstoßkopf 20, dass das Produkt zur Gänze aus dem Kompressionskasten 11, 12 und den Entenschnabelklemmbacken 13, 14 gelöst wird.

Die Maschine funktioniert, wie folgt. Fig. 4A stellt die Maschine bzw. die Mittel 4 zum Komprimieren des Produkts bereit zur Aufnahme desselben dar. In FIG. 4A bis 4E wurden lediglich der Klarheit halber und zur leichteren Erläuterung die Mittel 4 zum Komprimieren, die Einführmittel 5 und schließlich der offene Beutel 1 von der vertikalen Ausrichtung, wie in Fig. 1 offenbart, 90° im Uhrzeigersinn in eine horizontale Ausrichtung gedreht.

Sobald das Produkt, das in den offenen Beutel 1 eingefüllt werden soll, durch das Füllsystem 3, das in Fig. 4A durch einen entsprechenden Pfeil dargestellt ist, in die Mittel 4 zum Komprimieren gefüllt ist, beginnt das Komprimieren. Zunächst wird das gesamte Produkt über das Füllsystem 3 zugeführt und komprimiert. Diese Komprimierung ist in Fig. 4B dargestellt.

Im Füllzustand gemäß Fig. 4A sowie im Kompressionszustand, der in Fig. 4B dargestellt ist, sind die beiden Entenschnabelklemmbacken 13, 14 in ihrer jeweiligen geschlossenen Position, um sicherzustellen, dass das Produkt, das zugeführt und danach komprimiert werden soll, die Mittel 4 zum Komprimieren nicht verlässt. Das Komprimieren beginnt, wenn die Kompressionsschaufel 12 gemäß Fig. 2 geschlossen wird. Da der dreiseitige Behälter 11 eine rechteckige Form aufweist, entspricht die Kompressionsposition der Kompressionsschaufel 12 gemäß Fig. 4B einem rechteckigen Bereich, der durch das zu komprimierende Produkt aufgefüllt wird.

Die hintere Entenschnabelklemmbacke 14 und die Kompressionsschaufel 12 weisen eine einzige gekrümmte Kontaktstelle 24 auf, welche verhindert, dass das Produkt während des Komprimierens oder Öffnens der Entenschnabelklemmbacken 13, 14 eingekeilt oder eingeklemmt wird. Gleichzeitig beginnen die Kompressionsmittel 4 durch den ersten Antrieb 7, sich in den offenen Beutel 1 zu bewegen. Um die Kompressionsmittel 4 in der Abwärtsrichtung in den offenen Beutel 1 zu bewegen, wird der entsprechende erste Antrieb 7 dementsprechend betrieben. Sobald die Entenschnabelklemmbacken 13, 14 den offenen Beutel 1 erreicht haben, werden die beiden Entenschnabelklemmbacken 13, 14 durch den zweiten Antrieb 9, 10 bzw. das Betätigungselement 10 gemäß Fig. 3 geöffnet.

Nach dem Öffnen der beiden Entenschnabelklemmbacken 13, 14 in die offene Position, wie in Fig. 4C offenbart, wird der Weg 6 zum Einleiten des Produkts in den offenen Beutel 1 definiert und fertiggestellt. Dieser Weg 6 entspricht der offenen Position der beiden Entenschnabelklemmbacken 13, 14 und der geschlossenen Position des Kompressionskastens 11, 12. In diesem Stadium bei offenen Entenschnabelklemmbacken 13, 14 und geschlossener Kompressionsschaufel 12 wird der Ausstoßkopf 20 durch die Ausstoßstage 21 gesenkt, um das Produkt zur Gänze aus dem Kompressionskasten 11, 12 und den Entenschnabelklemmbacken 13, 14 zu lösen. Dies gewährleistet, dass das Produkt durch den Antrieb 25, welcher den Ausstoßkopf 20 dementsprechend betätigt, zur Gänze in den Beutel 1 eingeleitet wird.

Nach dem vollständigen Senken des Ausstoßkopfs 20 zur Auslassposition des Weges 6, wie zuvor beschrieben und in Fig. 4D dargestellt, werden der Kompressionskasten 11, 12 sowie die Entenschnabelklemmbacken 13, 14 durch den ersten Antrieb 7 zurückgezogen. Während des Zurückziehens des Kompressionskastens 11, 12 und der Entenschnabelklemmbacken 13, 14 bleibt der Ausstoßkopf 20 am vorherigen Ende des Weges 6, um das Produkt im Beutel zu halten und zu gewährleisten, dass kein Produkt innerhalb der Entenschnabelklemmbacken 13, 14 zurückgelassen wird, wenn sie sich wieder schließen (vergleiche Fig. 4E).

Nach der Freigabe des oberen Endes des Beutels 1 gemäß Fig. 4E ziehen sich die Entenschnabelklemmbacken 13, 14, der Kompressionskasten 11, 12 und der Ausstoßkopf 20 allesamt vollständig zurück und richten sich in Bereitschaft zur Aufnahme der nächsten Ladung des Produkts wieder ein, während sich ein neuer leerer, offener Beutel 1 unter den Entenschnabelklemmbacken 13, 14 in die Ladestation 8 bewegt.

## Patentansprüche

1. Maschine zum Füllen von Beuteln zum Beispiel mit Fleisch, Gemüse, Haustierfutter, Rinderwürstchen oder ähnlichen Produkten mit beliebigen Formen oder ungleicher Größe, umfassend:
ein Füllsystem (3) zum Zuführen des Produkts;
Mittel (4) zum Komprimieren des Produkts und Bilden eines Weges (6) zum Einleiten des Produkts in den offenen Beutel (1); und
Einführmittel (5), die das Produkt entlang des Weges (6) in den offenen Beutel (1) treiben,
wobei das Mittel (4) zum Komprimieren des Produkts mit mindestens einem ersten Antrieb (7), der das Mittel (4) in den offenen Beutel (1) überführt, und einem zweiten Antrieb (9, 10) zum Komprimieren des Produkts versehen ist,
wobei das Mittel (4) zum Komprimieren einen Kompressionskasten (11, 12) und darauf folgende Klemmbacken (13, 14) in der Wegrichtung entlang des Weges (6) kombiniert,
wobei eine vordere und eine hintere Klemmbacke (13, 14) vorgesehen sind, die durch den zweiten Antrieb (9, 10) gemeinsam betätigbar sind,
wobei die Klemmbacken (13, 14) durch den zweiten Antrieb (9, 10) zwischen einer offenen Position, die es dem Produkt ermöglicht, die Kompressionsmittel (4) zum Füllen des offenen Beutels (1) zu verlassen, und einer geschlossenen Position während des Komprimierens und Bewegens des Kompressionsmittels (4) durch den ersten Antrieb (7) in den offenen Beutel (1) betätigbar sind,
wobei die Einführmittel (5) einen Ausstoßkopf (20) umfassen, der an einer Ausstoßstange (21) montiert ist,
und wobei der Ausstoßkopf (20) in den Weg (6) zum Einleiten des Produkts einführbar ist, und zwar zuerst in den Kompressionskasten (11, 12) und dann in die Klemmbacken (13, 14), um das Produkt zur Gänze aus den Kompressionsmitteln (4) in der geschlossenen Position des Kompressionskastens (11, 12) und der offenen Position der Klemmbacken (13, 14) zu lösen.

2. Maschine nach Anspruch 1, wobei der Kompressionskasten (11, 12) wie ein Maul mit einem 3-seitigen Behälter und einer Kompressionsschaufel (12) funktioniert, die stromabwärts gelenkig am Behälter angebracht ist.

3. Maschine nach Anspruch 2, wobei die Kompressionsschaufel (12) zwischen einer offenen Position zur Annahme des Produkts vom Füllsystem (3) und einer geschlossenen Position, die den Weg (6) zum Einleiten des Produkts in den offenen Beutel (1) definiert, betätigt werden kann.

4. Maschine nach einem der Ansprüche 1 bis 3, wobei der Weg (6) zum Einleiten des Produkts in den offenen Beutel (1) annähernd die Form eines Parallelepipeds aufweist.

5. Verfahren zum Füllen von Beuteln zum Beispiel mit Fleisch, Gemüse, Haustierfutter, Rinderwürstchen oder ähnlichen Produkten mit beliebigen Formen oder ungleicher Größe, umfassend die folgenden Schritte:
Zuführen des Produkts durch ein Füllsystem (3);
Komprimieren des Produkts und Bilden eines Weges (6) zum Einleiten des Produkts in den offenen Beutel (1); und
Antreiben des Produkts entlang des Weges (6) in den offenen Beutel (1),
wobei das Mittel (4) zum Komprimieren des Produkts mit mindestens einem ersten Antrieb (7), der das Mittel (4) in den offenen Beutel (1) überführt, und einem zweiten Antrieb (9, 10) zum Komprimieren des Produkts versehen wird,
wobei das Komprimieren des Produktes über Mittel (4) erfolgt, die einen Kompressionskasten (11, 12) und darauf folgende Klemmbacken (13, 14) in der Wegrichtung entlang des Weges (6) kombinieren,
wobei eine vordere und eine hintere Klemmbacke (13, 14) vorgesehen sind, die durch den zweiten Antrieb (9, 10) gemeinsam betätigt werden,
wobei die Klemmbacken (13, 14) durch den zweiten Antrieb (9, 10) zwischen einer offenen Position, die es dem Produkt ermöglicht, die Kompressionsmittel (4) zum Füllen des offenen Beutels (1) zu verlassen, und einer geschlossenen Position während des Komprimierens und Bewegens des Kompressionsmittels (4) durch den ersten Antrieb (7) in den offenen Beutel (1) betätigt werden,
wobei das Antreiben des Produktes über Einführmittel (5) erfolgt, die einen Ausstoßkopf (20) umfassen, der an einer Ausstoßstange (21) montiert ist,
und wobei der Ausstoßkopf (20) in den Weg (6) zum Einleiten des Produkts eingeführt wird, und zwar zuerst in den Kompressionskasten (11, 12) und dann in die Klemmbacken (13, 14), um das Produkt zur Gänze aus den Kompressionsmitteln (4) in der geschlossenen Position des Kompressionskastens (11, 12) und der offenen Position der Klemmbacken (13, 14) zu lösen.

6. Verfahren nach Anspruch 5, wobei das komprimierte Produkt in den offenen Beutel (1) überführt wird.

7. Verfahren nach Anspruch 5 oder 6, wobei das komprimierte Produkt zuerst freigegeben und dann in den offenen Beutel (1) gestoßen wird.

8. Verfahren nach einem der Ansprüche 5 bis 7, wobei das Zuführen, das Komprimieren und das Überführen sowie das Stoßen des Produkts in aufeinander folgenden Schritten in einer Anordnung erreicht wird.

## Claims

1. Machine for filling bags, for example with meat, vegetables, pet food, beef sausages or similar products of any desired shape or of irregular size, comprising:
a filling system (3) for feeding the product;
means (4) for compressing the product and for forming a path (6) for directing the product into the open bag (1); and
introduction means (5) which drive the product along the path (6) into the open bag (1),
wherein the means (4) for compressing the product is provided with at least one first drive (7), which transfers the means (4) into the open bag (1), and with a second drive (9, 10) for compressing the product,
wherein the means (4) for compressing combines a compression box (11, 12) and clamping jaws (13, 14) downstream thereof in the direction of travel along the path (6),
wherein a front and a rear clamping jaw (13, 14) are provided, which can be jointly operated by the second drive (9, 10),
wherein the clamping jaws (13, 14) can be operated by the second drive (9, 10) between an open position, which makes it possible for the product to leave the compression means (4) in order to fill the open bag (1), and a closed position during the compression and movement of the compression means (4) by the first drive (7) into the open bag (1),
wherein the introduction means (5) comprise an ejector head (20) which is mounted on an ejector rod (21),
and wherein the ejector head (20) can be introduced into the path (6) for directing the product, namely first into the compression box (11, 12) and then into the clamping jaws (13, 14), in order to release all of the product from the compression means (4) in the closed position of the compression box (11, 12) and in the open position of the clamping jaws (13, 14).

2. Machine according to claim 1, wherein the compression box (11, 12) functions like a mouth and has a 3-sided container and a compression paddle (12) which is attached to the container in an articulated manner downstream thereof.

3. Machine according to claim 2, wherein the compression paddle (12) can be operated between an open position for accepting the product from the filling system (3) and a closed position which defines the path (6) for directing the product into the open bag (1).

4. Machine according to any one of claims 1 to 3, wherein the path (6) for directing the product into the open bag (1) has approximately the shape of a parallelepiped.

5. Method for filling bags for example with meat, vegetables, pet food, beef sausages or similar products of any desired shape or of irregular size, comprising the following steps:
feeding the product by means of a filling system (3);
compressing the product and forming a path (6) for directing the product into the open bag (1); and
driving the product along the path (6) into the open bag (1),
wherein the means (4) for compressing the product is provided with at least one first drive (7), which transfers the means (4) into the open bag (1), and with a second drive (9, 10) for compressing the product,
wherein the compression of the product takes place via means (4) which combine a compression box (11, 12) and clamping jaws (13, 14) downstream thereof in the direction of travel along the path (6),
wherein a front and a rear clamping jaw (13, 14) are provided, which are jointly operated by the second drive (9, 10),
wherein the clamping jaws (13, 14) are operated by the second drive (9, 10) between an open position, which makes it possible for the product to leave the compression means (4) in order to fill the open bag (1), and a closed position during the compression and movement of the compression means (4) by the first drive (7) into the open bag (1),
wherein the driving of the product takes place via introduction means (5) which comprise an ejector head (20) that is mounted on an ejector rod (21),
and wherein the ejector head (20) is introduced into the path (6) for directing the product, namely first into the compression box (11, 12) and then into the clamping jaws (13, 14), in order to release all of the product from the compression means (4) in the closed position of the compression box (11, 12) and in the open position of the clamping jaws (13, 14).

6. Method according to claim 5, wherein the compressed product is transferred into the open bag (1).

7. Method according to claim 5 or 6, wherein the compressed product is first released and then is pushed into the open bag (1).

8. Method according to any one of claims 5 to 7, wherein the feeding, compressing and transferring and also the pushing of the product is achieved in successive steps in one assembly.

## Revendications

1. Machine servant à remplir des sachets par exemple de viande, de légumes, d'aliments pour animaux domestiques, de saucisses de boeuf ou de produits similaires avec des formes quelconques ou des tailles non identiques, comprenant :
un système de remplissage (3) servant à amener le produit ;
des moyens (4) servant à comprimer les produits et à former un chemin (6) pour acheminer le produit dans le sachet (1) ouvert ; et
des moyens d'introduction (5), qui entraînent le produit le long du chemin (6) dans le sachet (1) ouvert,
dans laquelle le moyen (4) servant à comprimer le produit est pourvu d'au moins un premier entraînement (7), qui transfère le moyen (4) dans le sachet (1) ouvert, et d'un deuxième entraînement (9, 10) servant à comprimer le produit,
dans laquelle le moyen (4) servant à la compression combine une caisse de compression (11, 12) et des mâchoires de serrage (13, 14) qui suivent celle-ci dans la direction de chemin le long du chemin (6),
dans laquelle des mâchoires de serrage avant et arrière (13, 14) sont prévues, lesquelles peuvent être actionnées conjointement par le deuxième entraînement (9, 10),
dans laquelle les mâchoires de serrage (13, 14) peuvent être actionnées par le deuxième entraînement (9, 10) entre une position ouverte, qui permet au produit d'amener les moyens de compression (4) à remplir le sachet (1) ouvert, et une position fermée au cours de la compression et du déplacement du moyen de compression (4) par le premier entraînement (7) dans le sachet (1) ouvert,
dans laquelle les moyens d'introduction (5) comprennent une tête d'éjection (20), qui est montée au niveau d'une tige d'éjection (21),
et dans laquelle la tête d'éjection (20) peut être introduite dans le chemin (6) servant à acheminer le produit, et ce dans un premier temps dans la caisse de compression (11, 12) puis dans les mâchoires de serrage (13, 14) afin de détacher le produit en totalité des moyens de compression (4) dans la position fermée de la caisse de compression (11, 12) et dans la position ouverte des mâchoires de serrage (13, 14).

2. Machine selon la revendication 1, dans laquelle la caisse de compression (11, 12) fonctionne comme une bouche avec un contenant à trois côtés et une pelle de compression (12), qui est installée en aval de manière articulée au niveau du contenant.

3. Machine selon la revendication 2, dans laquelle la pelle de compression (12) peut être actionnée entre une position ouverte servant à recevoir le produit du système de remplissage (3) et une position fermée, qui définit le chemin (6) pour acheminer le produit dans le sachet (1) ouvert.

4. Machine selon l'une quelconque des revendications 1 à 3, dans laquelle le chemin (6) pour acheminer le produit dans le sachet (1) ouvert présente approximativement la forme d'un parallélépipède.

5. Procédé servant à remplir des sachets par exemple de viande, de légumes, d'aliments pour animaux domestiques, de saucisses de boeuf ou de produits similaires avec des formes quelconques ou une taille non identique, comprenant les étapes suivantes consistant à :
amener le produit par un système de remplissage (3) ;
comprimer le produit et former un chemin (6) pour acheminer le produit dans le sachet (1) ouvert ; et
entraîner le produit le long du chemin (6) dans le sachet (1) ouvert,
dans lequel le moyen (4) servant à comprimer le produit est pourvu d'au moins un premier entraînement (7), qui transfère le moyen (4) dans le sachet (1) ouvert, et d'un deuxième entraînement (9, 10) servant à comprimer le produit,
dans lequel la compression du produit est effectuée par l'intermédiaire de moyens (4), qui combinent une caisse de compression (11, 12) et des mâchoires de serrage (13, 14) qui suivent celle-ci dans la direction de chemin le long du chemin (6),
dans lequel des mâchoires de serrage avant et arrière (13, 14) sont prévues, lesquelles sont actionnées conjointement par le deuxième entraînement (9, 10),
dans lequel les mâchoires de serrage (13, 14) sont actionnées par le deuxième entraînement (9, 10) entre une position ouverte, qui permet au produit d'amener les moyens de compression (4) à remplir le sachet (1) ouvert, et une position fermée au cours de la compression et du déplacement du moyen de compression (4) par le premier entraînement (7) dans le sachet (1) ouvert,
dans lequel l'entraînement du produit est effectué par l'intermédiaire de moyens d'introduction (5), qui comprennent une tête d'éjection (20), qui est montée au niveau d'une tige d'éjection (21),
et dans lequel la tête d'éjection (20) est introduite dans le chemin (6) pour acheminer le produit, à savoir dans un premier temps dans la caisse de compression (11, 12) puis dans les mâchoires de serrage (13, 14) afin de détacher le produit en totalité des moyens de compression (4) dans la position fermée de la caisse de compression (11, 12) et la position ouverte des mâchoires de serrage (13, 14).

6. Procédé selon la revendication 5, dans lequel le produit comprimé est transféré dans le sachet (1) ouvert.

7. Procédé selon la revendication 5 ou 6, dans lequel le produit comprimé est dans un premier temps libéré puis éjecté dans le sachet (1) ouvert.

8. Procédé selon l'une quelconque des revendications 5 à 7, dans lequel l'amenée, la compression et le transfert ainsi que l'éjection du produit sont atteints lors d'étapes se suivant les unes les autres selon un agencement.
